# FASCICULE DE BREVET EUROPEEN

(11) **EP 3 063 059 B1**
(45) Date de publication et mention de la délivrance du brevet: **21.06.2017**
(21) Numéro de dépôt: 14799511.2
(22) Date de dépôt: 14.10.2014
(51) Int. Cl.: B63B 27/34, B67D 9/00

(54) **SYSTÈME POUR LE TRANSFERT DE FLUIDE ENTRE UN NAVIRE ET UNE INSTALLATION, TELLE QU'UN NAVIRE CLIENT**
SYSTEM FÜR DEN TRANSFER VON FLÜSSIGKEIT ZWISCHEN EINEM SCHIFF UND EINER EINRICHTUNG, WIE EINEM KUNDENSCHIFF
SYSTEM FOR FLUID TRANSFER BETWEEN A SHIP AND A FACILITY, SUCH AS A CLIENT SHIP

(30) Priorité: 31.10.2013 FR 1360692
(43) Date de publication de la demande: 07.09.2016
(73) Titulaire: Gaz Transport et Technigaz, 78470 Saint-Rémy-Lès-Chevreuse (FR)
(72) Inventeur: GELIN, Guillaume, F-91120 Palaisseau (FR); BUGNICOURT, Bertrand, F-91410 Dourdan (FR); VILMEN, Nicolas, F-91300 Massy (FR); LANDURE, Arnaud, F-78280 Guyancourt (FR); CHARPENTIER, Benjamin, F-75013 Paris (FR)
(74) Mandataire: Loyer & Abello
(86) Numéro de dépôt international: PCT/FR2014/052608
(87) Numéro de publication internationale: WO 2015/063385

(56) Documents cités:
- GB-A- 2 177 671
- US-A- 3 228 421
- US-B1- 8 490 563

## Description

### Domaine technique

L'invention se rapporte au domaine du transfert de fluide et se rapporte plus particulièrement au transfert de gaz naturel liquéfié entre un navire et une installation, telle qu'un navire client.

### Arrière-plan technologique

Dans l'état de la technique, il est connu des systèmes permettant de transférer du gaz naturel liquéfié, en mer, entre deux navires. A titre d'exemple, le document WO0134460 divulgue un système permettant de transférer du gaz naturel liquéfié entre un navire de production de gaz naturel liquéfié et un navire de transport de gaz naturel liquéfié. Le système de transfert comporte trois conduites flexibles parallèles dont deux conduites permettent de transférer le gaz naturel liquéfié du navire de production vers le navire de transport alors que la troisième conduite permet un transfert de gaz du navire de transport vers le navire de production afin d'équilibrer les pressions dans les ciels gazeux des cuves des deux navires et d'éviter ainsi que la pression à l'intérieur de la cuve du navire de production ne chute. Les trois conduites flexibles sont suspendues à un mât monté mobile sur le pont du navire de production et présentent une extrémité libre équipée d'un élément de raccordement à un collecteur, couramment désigné par le terme de « manifold », du navire de transport de gaz naturel liquéfié.

Un tel système de transfert ne donne pas entièrement satisfaction. En effet, lorsque la mer est formée, les mouvements relatifs entre les deux navires rendent les mouvements des conduites flexibles aléatoires et leur manipulation particulièrement compliquée. Les difficultés de manoeuvre rendent ainsi les opérations de raccordement des conduites flexibles au manifold du navire de transport, longues à effectuer et peu sécurisées.

### Résumé

Une idée à la base de l'invention est de proposer un système de transfert d'un fluide entre un navire et une installation qui permette d'effectuer de manière simple, rapide et sûre le raccordement entre le navire et l'installation. Le document US 8 490 563 B1, qui est considéré comme l'état de la technique le plus proche de l'objet de la revendication 1, divulgue un système pour transférer un fluide entre un navire et une installation comportant :
- un mât comportant une extrémité proximale destinée à être fixée sur une plateforme du navire fournisseur et une extrémité distale ;
- au moins une ligne de transfert de fluide s'étendant le long du mât; et
- au moins une conduite, suspendue à l'extrémité distale du mât, qui est, d'une part, raccordée à la ligne de transfert de fluide et, d'autre part, équipée d'un élément de raccordement destiné à coopérer avec un manifold de l'installation ;
dans lequel la conduite comporte :
- une première portion rigide et une seconde portion flexible s'étendant successivement depuis la ligne de transfert de fluide vers l'élément de raccordement; et
- un élément de rigidification monté mobile le long de la conduite entre une position allongée de rigidification de la portion flexible dans laquelle l'élément de rigidification s'étend le long de la portion flexible afin d'aligner la portion flexible dans le prolongement de la portion rigide et une position rétractée de libération dans laquelle l'élément de rigidification s'étend le long de la portion rigide afin d'autoriser une flexion de la portion flexible.

Selon l'invention, l'élément de rigidification comporte un support apte à coulisser par rapport à la portion flexible le long de la portion flexible, le support coopérant avec une zone distale de la portion flexible dans la position allongée de l'élément de rigidification afin d'aligner la portion flexible dans le prolongement de la portion rigide et le support coopérant avec une zone de la conduite, située entre la zone distale de la portion flexible et l'extrémité distale du mât, dans la position rétractée de libération de l'élément de rigidification manière à libérer dudit support une longueur libre de la portion flexible afin d'autoriser une flexion de la portion flexible le long de la longueur libre.

Ainsi, d'une part, lorsque l'élément de rigidification est en position allongée de rigidification, la portion flexible est maintenue dans l'alignement de la portion rigide ce qui en facilite la manipulation, et d'autre part, lorsque l'élément de rigidification est en position de libération, la conduite suspendue présente une certaine flexibilité afin d'admettre un mouvement relatif entre le navire et l'installation.

Aussi, un tel système de transfert permet d'effectuer de manière rapide et sûre le raccordement entre deux navires. Un tel système de transfert peut également servir pour l'approvisionnement d'un navire en le raccordant à une installation, telle qu'un terminal GNL ou un camion d'approvisionnement en GNL situé sur un quai.

Notons, en outre, qu'un tel agencement permet une manipulation aisée des conduites suspendues alors même que celles-ci présentent un poids relativement important parce qu'elles sont déjà remplies de gaz naturel liquéfié lors de la manoeuvre et/ou qu'elles supportent des éléments lourds, tels que des dispositifs de déconnexion d'urgence, par exemple.

Selon des modes de réalisation, un tel système de transfert peut comporter une ou plusieurs des caractéristiques suivantes :
- i'éiément de rigidification est une gaine rigide montée coulissante le long de la conduite entre la position allongée de rigidification dans laquelle la gaine rigide enveloppe la portion flexible et la position rétractée de libération dans laquelle la gaine rigide enveloppe la portion rigide.
- l'élément de rigidification est une tige rigide montée coulissante sur la première portion rigide et présentant au moins un arceau monté coulissant autour de la portion flexible.
- l'élément de rigidification comporte une extrémité évasée. Une telle extrémité évasée permet de faciliter le déploiement de l'élément de rigidification vers sa position allongée de rigidification.
- l'extrémité évasée présente un rayon de courbure supérieur ou égal au rayon de courbure minimum de la portion flexible afin de protéger ladite portion flexible.
- le système comporte un dispositif d'actionnement de l'élément de rigidification apte à déplacer l'élément de rigidification entre sa position allongée de rigidification et sa position rétractée de libération.
- le dispositif d'actionnement de l'élément de rigidification comporte un vérin présentant une première extrémité solidaire de la portion rigide et une seconde extrémité solidaire de l'élément de rigidification.
- le dispositif d'actionnement de l'élément de rigidification comporte une tige filetée, qui coopère, d'une part, avec la portion rigide via une liaison pivot et, d'autre part, avec un alésage fileté d'un élément solidaire de l'élément de rigidification et un moteur entraînant en rotation la tige filetée.
- le dispositif d'actionnement de l'élément de rigidification est un dispositif de levage à câble.
- la conduite est raccordée à la ligne de transfert par l'intermédiaire d'un raccord flexible coudé.
- la conduite est raccordée à la ligne de transfert par l'intermédiaire d'un ou plusieurs joints tournants.
- la conduite est montée sur le mât par l'intermédiaire d'une articulation permettant le mouvement de la conduite entre une position escamotée dans laquelle elle s'étend le long du mât et une position déployée.
- le système comporte un vérin agencé pour déplacer la conduite entre sa position escamotée et sa position déployée.
- la conduite est équipée d'un dispositif de déconnexion d'urgence.
- le système comporte une pluralité de lignes de transfert de fluide s'étendant le long du mât et une pluralité de conduites, suspendues à l'extrémité distale du mât, chacune desdites conduites comportant une première portion rigide, une seconde portion flexible s'étendant successivement depuis la ligne de transfert de fluide vers l'élément de raccordement, et un élément de rigidification monté mobile le long de la conduite entre une position allongée de rigidification de la portion flexible et une position rétractée de libération.
- le mât est un mât treillis comportant des montants assemblés par des traverses de contreventement, les montants étant creux et formant la pluralité de lignes de transfert de fluide.

Selon un mode de réalisation, l'invention fournit aussi un navire équipé d'un système de transfert tel que mentionné ci-dessus.

Selon un mode de réalisation, l'invention fournit aussi un procédé de transfert d'un fluide entre un navire tel que mentionné ci-dessus et un navire client.

### Brève description des figures

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés.
- **Les** **figures 1 à 4** sont des vues schématiques, en perspective, d'un système de transfert de fluide, illustrant les étapes de manoeuvre du système de transfert pour le raccordement d'un navire avec une installation.
- **Les** **figures 5 et 6** sont des vues schématiques détaillées d'une conduite, suspendue à l'extrémité du mât, dans lesquelles l'élément de rigidification est respectivement en position allongée de rigidification et en position rétractée de libération.
- **La** **figure 7** illustre de manière détaillée l'articulation d'une conduite à l'extrémité du mât.
- **Les** **figures 8, 9** **et** **10** illustrent des systèmes de transfert équipés de dispositifs d'actionnement aptes à permettre le déplacement de l'élément de rigidification, selon trois variantes de réalisation.
- **La** **figure 11** illustre un élément de rigidification selon un autre mode de réalisation.
- **La** **figure 12** illustre de manière schématique une opération de transfert entre un navire souteur et un navire client.
- **La** **figure 13** est une vue schématique détaillée d'une conduite, suspendue à l'extrémité du mât, selon un mode de réalisation dans lequel la portion rigide de la conduite est équipée d'un raidisseur.
- **La** **figure 14** est une vue schématique détaillée d'une conduite, suspendue à l'extrémité du mât, selon un mode de réalisation dans lequel l'élément de rigidification comporte une extrémité évasée.
- **La** **figure 15** illustre un mode de réalisation dans lequel une conduite est raccordée à une ligne de transfert par l'intermédiaire d'un joint tournant.
- **La** **figure 16** illustre schématiquement un mode de réalisation dans lequel une conduite est raccordée à une ligne de transfert par l'intermédiaire de trois joints tournants.

### Description détaillée de modes de réalisation

On décrira ci-dessous un système de transfert permettant de transférer du fluide, tel que du gaz naturel liquéfié (GNL), entre un navire fournisseur 32 et un navire client 33, représentés sur la figure 12. Le navire fournisseur 32 est par exemple un navire souteur chargé de ravitailler en GNL d'autres navires, et le navire client 33, un navire propulsé au GNL.

En référence aux figures 1 à 4, on observe que le système de transfert comporte un mât treillis 1 qui est monté sur le pont 2 du navire fournisseur 32.

Le mât treillis 1 comporte trois montants 3, 4, 5, assemblés par une pluralité de traverses de contreventement 6 s'étendant entre les montants 3, 4, 5. Les trois montants 3, 4, 5 sont creux et forment ainsi des lignes de transfert de fluide. Une telle configuration permet de réduire le poids du système de transfert en utilisant les lignes de transfert de fluide comme éléments structurels du mât 1.

Deux des montants 3, 4 sont raccordés à une cuve de stockage de gaz naturel liquéfie du navire fournisseur 32 et permettent de transférer du gaz naturel liquéfié du navire fournisseur 32 vers le navire client 33. Le troisième montant 5 permet l'extraction du gaz naturel à l'état gazeux du navire client 33 vers le navire fournisseur 32. Ce troisième montant 5 est avantageusement raccordé à une installation de re-liquéfaction du gaz naturel, embarquée sur le navire fournisseur 32. Pour engendrer la pression nécessaire au transfert du gaz naturel, on met en oeuvre des pompes embarquées sur le navire fournisseur 32 et/ou des pompes embarquées sur le navire client 33.

Dans un autre mode de réalisation, un seul montant 3 est raccordé à une cuve de stockage de gaz naturel liquéfié du navire fournisseur 32 afin de transférer du gaz naturel liquéfié du navire fournisseur 32 vers le navire client 33 et un seul montant 4 permet l'extraction du gaz naturel à l'état gazeux du navire client 33 vers le navire fournisseur 32. Dans ce cas, le troisième montant 5 peut notamment être utilisé pour fournir un autre fluide au navire client, tel que du diazote permettant l'inertage des canalisations de transfert de GNL ou un autre carburant tel que du diesel ou du fioul.

Dans un autre mode de réalisation, lorsque la cuve de stockage de gaz naturel liquéfié du navire fournisseur 32 est une cuve de type C, c'est-à-dire une cuve cylindrique permettant de stocker le gaz naturel sous pression, le transfert du gaz naturel liquéfié vers le navire client 33 peut être obtenu en maintenant dans la cuve du navire fournisseur 32 une pression supérieure à celle régnant dans la cuve du navire client 33. Dans ce cas, aucune pompe n'est nécessaire au transfert du fluide. En outre, il n'y a pas non plus lieu de prévoir une extraction de gaz du ciel gazeux du navire client 33 vers le navire fournisseur 32.

Chacun des montants 3, 4, 5 est raccordé à une conduite 7, 8, 9 suspendue à l'extrémité distale du mât 1. Les conduites 7, 8, 9 comportent à leur extrémité libre un élément de raccordement 10 destiné à coopérer avec un manifold du navire client 33 afin de raccorder le navire fournisseur 32 au navire client 33.

Le mât 1 est monté articulé sur le pont 2 du navire fournisseur 32 afin de diriger les conduites 7, 8, 9 vers les manifolds du navire client 33. Pour ce faire, le mât 1 est, d'une part, monté mobile en rotation autour d'un axe vertical et, d'autre part, monté pivotant autour d'un axe horizontal entre une position escamotée, représentée sur la figure 1, et une position dressée, représentée sur les figures 2 à 4. Pour ce faire, le mât 1 est monté sur une platine tournante 11 apte à tourner autour d'un axe verticale. En outre, afin de permettre le déplacement du mât 1 entre sa position escamotée et sa position dressée, le système de transfert est équipé d'un vérin d'actionnement 12 comportant une première extrémité montée articulée sur la platine tournante 11 et une seconde extrémité montée articulée sur une traverse de contreventement 6 du mât 1. Dans le mode de réalisation représenté, le mât 1 comporte en outre une échelle 13 permettant à un opérateur d'accéder à son extrémité distale.

Les figures 5 et 6 représentent de manière détaillée la structure des conduites 7, 8, 9, suspendues à l'extrémité distale du mât 1. Les conduites 7, 8, 9 comportent successivement, en partant des montants 3, 4, 5 du mât 1 vers l'élément de raccordement 10, une première portion rigide 14 et une seconde portion flexible 15. Par ailleurs, les conduites 7, 8, 9 sont équipées d'un élément de rigidification mobile. L'élément de rigidification est ici une gaine rigide 16, montée coulissante le long de la conduite 7, 8, 9, entre une position allongée de rigidification, représentée sur la figure 5, et une position rétractée de libération, représentée sur la figure 6. La gaine rigide 16 coulisse le long de la portion flexible 15 entre sa position rétractée et sa position allongée de rigidification.

A titre d'exemple, une telle gaine rigide 16 peut notamment être réalisée en acier inoxydable ou tout autre matériau susceptible d'assurer une rigidité suffisante.

En position allongée de rigidification, illustrée sur la figure 5, la gaine rigide 16 enveloppe la portion flexible 15 et la supporte jusqu'à une zone distale de celle-ci. La gaine rigide 16 limite ainsi les déformations de la conduite 7, 8, 9. La portion flexible 15 est ainsi maintenue alignée dans le prolongement de la portion rigide 14. En position rétractée de libération, illustrée sur la figure 6, la gaine rigide 16 recouvre la portion rigide 14 de la conduite 7, 8, 9 de telle sorte que la portion flexible 15, qui n'est alors plus enveloppée dans la gaine rigide 16, retrouve sa liberté de flexion sous l'effet de la gravité. En d'autres termes, en déplaçant la gaine rigide 16 de sa position allongée de rigidification vers sa position rétractée de libération, une longueur de la portion flexible 15 est libérée afin d'autoriser une flexion de ladite portion flexible 15 le long de la longueur libre.

Un tel agencement permet de faciliter les manoeuvres de raccordement. En effet, lors des manoeuvres d'approche des conduites 7, 8, 9 du navire client 33, les éléments de rigidification sont positionnés en position allongée de rigidification. Aussi, la portion flexible 15 est supportée par l'élément de rigidification. De plus, les conduites 7, 8, 9 sont rigides sur sensiblement toute leur longueur et ne sont ainsi pas soumises à des déformations importantes et imprévisibles de telle sorte que leur préhension et leur manipulation, par des opérateurs, sont facilitées. Par la suite, lorsque les conduites 7, 8, 9 ont été positionnées à proximité des manifolds du navire client 33 auxquels elles sont destinées à être raccordées, les éléments de rigidification sont alors déplacés vers leur position rétractée de libération de sorte à permettre l'association de l'élément de raccordement 10 au manifold du navire client 33. Lors du transfert du gaz naturel liquéfié, les éléments de rigidification demeurent en position rétractée de libération de telle sorte que les conduites 7, 8, 9 présentent, par l'intermédiaire de leur portion flexible 15, une flexibilité admettant les mouvements relatifs entre le navire client 33 et le navire fournisseur 32.

La portion rigide 14 et la portion flexible 15 des conduites 7, 8, 9 sont avantageusement constituées de tuyaux cryogéniques, tels que des tuyaux double paroi en acier inoxydable, dont l'espace intermédiaire est garnie d'un matériau isolant. Dans un mode de réalisation, le matériau isolant est mis en dépression afin d'améliorer ses caractéristiques d'isolation. Par ailleurs, les parois interne et externe de la portion flexible 15 présentent des ondulations assurant la flexibilité de la portion flexible 15.

Dans le mode de réalisation représenté sur la figure 6, les conduites 7, 8, 9 sont équipées d'un dispositif de déconnexion d'urgence 17 permettant de déconnecter et d'interrompre le transfert du gaz naturel liquéfié. Un tel dispositif de déconnexion d'urgence est couramment désigné par le terme ERC pour « Emergency release coupling » en langue anglaise. Le dispositif de déconnexion d'urgence 17 est ici positionné entre la portion rigide 14 et la portion flexible 15. Dans un autre mode de réalisation non représenté, le dispositif de déconnexion d'urgence 17 est positionné à l'extrémité libre de la portion flexible 15 et constitue l'élément de raccordement 10 avec le manifold du navire client 33.

Dans un mode de réalisation représenté sur la figure 13, la conduite suspendue 7, 8, 9 comporte, en outre, un raidisseur externe 34. Le raidisseur externe 34 comporte une tringle s'étendant le long de la portion rigide 14 et présentant une première extrémité 35 fixée à la portion rigide 14, à proximité de sa zone de raccordement avec la portion flexible 15, et une seconde extrémité, non représentée, fixée sur l'extrémité distale du mât 1. La gaine rigide 16 est ici équipée d'une rainure 36 longitudinale permettant la fixation de la tringle à la portion rigide 14 au travers de la gaine rigide 16. Un tel raidisseur 34 permet de renforcer davantage la rigidité de la portion rigide 14. Il est en effet nécessaire que la portion rigide 14 conserve son caractère rectiligne afin de ne pas gêner le mouvement de l'élément de rigidification vers sa position rétractée. Dans un autre mode de réalisation, il est également possible d'équiper la gaine rigide 16 d'un raidisseur externe, télescopique, dont une extrémité serait fixée à la gaine rigide 16 et une seconde extrémité fixée à l'extrémité distale du mât 1.

Par ailleurs, dans un mode de réalisation représenté sur la figure 14, l'élément de rigidification, ici la gaine rigide 16, comporte à son extrémité libre une portion évasée 37. Une telle portion évasée 37 permet de faciliter le déploiement de l'élément de rigidification vers sa position allongée de rigidification. La portion évasée 36 comporte avantageusement un rayon de courbure supérieur ou égal au rayon de courbure minimum de la portion flexible 15 afin de protéger ladite portion flexible 15 contre un fléchissement trop important. De plus, l'extrémité de la portion évasée 37 présente un périmètre sensiblement égal à celui de l'élément de raccordement 10 de telle sorte que la portion évasée contribue au support de l'élément de raccordement 10 quand le système de transfert est en position de rangement et que la gaine rigide 16 est dans sa position allongée de rigidification.

Dans le mode de réalisation représenté sur la figure 11, l'élément de rigidification est composé d'une tige rigide 18, montée coulissante dans une glissière 19 portée par la portion rigide 14. La tige rigide 18 porte un ou plusieurs arceaux 20 montés coulissants autour de la portion flexible 15 et assurant ainsi une liaison entre la tige rigide 18 et la portion flexible 15. La tige rigide 18 est montée coulissante le long de la portion flexible 15 entre une position de rigidification dans laquelle elle s'étend le long de la portion flexible 15 de sorte à aligner la portion flexible dans le prolongement de la portion rigide 14 et une position rétractée de libération dans laquelle la tige rigide 18 est rétractée à l'intérieur de la glissière 19 et ne supporte plus la portion flexible 15.

Dans d'autres modes de réalisation non illustrés, l'élément de rigidification est un élément télescopique, une gaine télescopique par exemple. Une tel mode de réalisation permet notamment de réaliser des conduites 7, 8, 9 dont la longueur de la portion flexible 15 est supérieure à la longueur de la portion rigide 14.

Par ailleurs, l'on observe sur les figures 1 à 4, que les conduites 7, 8, 9 sont chacune raccordées aux montants 3, 4, 5 du mât 1 par l'intermédiaire d'une conduite coudée flexible 21. De plus, les conduites 7, 8, 9 sont montées articulés sur l'extrémité du mât 1 entre une position escamotée de rangement dans lesquelles elles s'étendent sensiblement le long du mât 1 et une position déployée en direction du navire client 33. Les figures 3, 4 et 7 illustrent deux conduites 7, 9 dans une position escamotée de rangement alors qu'une conduite 8 est dans une position déployée. La figure 7 illustre de manière détaillée une articulation d'une conduite 8 par rapport au mât 1. L'articulation est composée de deux jeux de deux biellettes 22a, 22b, 23a, 23b, s'étendant de part et d'autre de chaque conduite 7, 8, 9. Chaque jeu de biellettes comporte une première biellette 22a, 22b présentant une extrémité fixée au mât 1 et une seconde biellette 23a, 23b comportant une extrémité fixée à la portion rigide 14 de la conduite 7, 8, 9. En outre, la première biellette 22a, 22b et la seconde biellette 23a, 23b de chaque jeu sont articulées l'une à l'autre autour d'un axe d'articulation. Par ailleurs, le système comporte, pour chaque conduite 7, 8, 9, un vérin d'actionnement 24 qui comporte une première extrémité montée articulée sur une extrémité du mât 1 et une seconde extrémité montée articulée sur les secondes biellettes 23a, 23b ou sur la portion rigide 14 de la conduite 7, 8, 9.

Une telle articulation des conduites 7, 8, 9 sur le mât 1 permet, d'une part, de faciliter la manoeuvre des conduites 7, 8, 9, et, d'autre part, de diminuer leur encombrement sur le navire fournisseur 32, lorsqu'elles sont positionnées dans leur position escamotée de rangement.

Dans un autre mode de réalisation, représenté sur la figure 15, les conduites 7, 8, 9 sont chacune raccordées aux montants 3, 4, 5 du mât 1 par l'intermédiaire d'un joint tournant 38, encore appelé raccord tournant. Un tel joint tournant assure une liaison en rotation, sans fuite, entre un montant 3, 4, 5 fixe et la conduite 7, 8, 9 suspendue au mât 1, et mobile par rapport audit montant 3, 4, 5. Le joint tournant 38 présente un axe de rotation A qui est horizontal. Lorsque le système de transfert ne comporte qu'un joint tournant 38, son axe A est coaxial avec l'axe d'articulation de la conduite 8 par rapport au mât 1, c'est-à-dire, dans le mode de réalisation représenté, l'axe d'articulation entre les premières biellettes 22a, 22b et les secondes biellettes 23a, 23b.

Dans le mode de réalisation représenté schématiquement sur la figure 16, les conduites 7, 8, 9 sont chacune raccordées aux montants 3, 4, 5 du mât 1 par l'intermédiaire de trois joints tournants 38a, 38b, 38c présentant des axes d'articulation A1, A2, A3 parallèles et horizontaux. Les joints tournants 38a, 38, b, 38c sont reliés par des tubes rigides 39a, 39b. Grâce à un tel agencement de joints tournants, il n'est pas nécessaire de prévoir que l'un des axes d'articulation A1, A2, A3 des joints tournants 38a, 38, b, 38c soit aligné avec l'axe d'articulation de la conduite 7, 8, 9 par rapport au mât 1.

Les figures 8, 9 et 10 illustrent des variantes de réalisation de dispositifs d'actionnement aptes à déplacer un élément de rigidification, tel qu'une gaine rigide 16, entre sa position de rigidification et sa position de libération.

Dans le mode de réalisation illustré sur la figure 8, le dispositif d'actionnement comporte un vérin 25 dont une extrémité est fixée sur la portion rigide 14 et l'autre extrémité est montée sur la gaine rigide 16.

Dans le mode de réalisation représenté sur la figure 9, le dispositif d'actionnement comporte une tige filetée 26 qui coopère, d'une part, avec un premier élément 27, en liaison pivot non glissant avec la tige 26, solidaire de la portion rigide 14 et, d'autre part, avec un second élément 28, en liaison pivot non glissant avec la tige 26, solidaire de la portion rigide 14. Une rainure dans la gaine 16 permet à l'élément 28 d'être fixé à la portion rigide 14 au travers de la gaine 16. Un moteur, non représenté, fixé sur la portion rigide 24 permet de mettre la tige fileté 26 en rotation. L'élément 29 est solidaire de la gaine 16 et présente un alésage fileté permettant de transformer la rotation de la tige filetée en translation de la gaine 16.

Dans le mode de réalisation représenté sur la figure 10, le dispositif d'actionnement est un dispositif de levage à câble. Le dispositif d'actionnement comporte ici un treuil 31 porté par la portion rigide 14 et comportant un cylindre sur lequel s'enroule un câble 30. Le treuil 1 comporte un moteur permettant d'entraîner en rotation le cylindre afin d'enrouler le câble 30. Une des extrémités du câble 30 est fixée à l'élément de rigidification. Ainsi, le treuil 31 permet de remonter l'élément de rigidification vers sa position de libération.

Dans un autre mode de réalisation non représenté, il est également possible de positionner le treuil à proximité de la base du mât 1 et d'utiliser une poulie de renvoi portée par la portion rigide 14 de la conduite 7, 8, 9. Dans un autre mode de réalisation, il est également possible d'utiliser un mécanisme de transmission à palan comportant une poulie portée par la portion flexible 14 de la conduite 7, 8, 9 et une seconde poulie portée par l'élément de rigidification.

Notons que, lorsque de tels systèmes à câble sont utilisés comme dispositif d'actionnement de l'élément de rigidification, l'élément de rigidification peut retourner vers sa position de rigidification sous l'effet de son poids.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention.

L'usage du verbe « comporter », « comprendre » ou « inclure » et de ses formes conjuguées n'exclut pas la présence d'autres éléments ou d'autres étapes que ceux énoncés dans une revendication. L'usage de l'article indéfini « un » ou « une » pour un élément ou une étape n'exclut pas, sauf mention contraire, la présence d'une pluralité de tels éléments ou étapes.

Dans les revendications, tout signe de référence entre parenthèses ne saurait être interprété comme une limitation de la revendication.

## Revendications

1. Système pour transférer un fluide entre un navire (32) et une installation (33) comportant :
- un mât (1) comportant une extrémité proximale destinée à être fixée sur une plateforme (2) du navire et une extrémité distale ;
- au moins une ligne de transfert de fluide (3, 4, 5) s'étendant le long du mât (1); et
- au moins une conduite (7, 8, 9), suspendue à l'extrémité distale du mât (1), qui est, d'une part, raccordée à la ligne de transfert de fluide (3, 4, 5) et, d'autre part, équipée d'un élément de raccordement (10) destiné à coopérer avec un manifold de l'installation ;
dans lequel la conduite (7, 8, 9) comporte :
- une première portion rigide (14) et une seconde portion flexible (15) s'étendant successivement depuis ia ligne de transfert de fluide (3, 4, 5) vers l'élément de raccordement (10); et
- un élément de rigidification (16, 18) monté mobile le long de la conduite (7, 8, 9) entre une position allongée de rigidification de la portion flexible (15) dans laquelle l'élément de rigidification (16, 18) s'étend le long de la portion flexible (15) et une position rétractée de libération dans laquelle l'élément de rigidification (16, 18) s'étend le long de la portion rigide (14), et **caractérisé en ce que** l'élément de rigidification (16, 18) comporte un support apte à coulisser par rapport à la portion flexible (15) le long de la portion flexible (15), le support coopérant avec une zone distale de la portion flexible (15) dans la position allongée de l'élément de rigidification (16, 18) afin d'aligner la portion flexible (15) dans le prolongement de la portion rigide (14) et le support coopérant avec une zone de la conduite (7, 8, 9), située entre la zone distale de la portion flexible (15) et l'extrémité distale du mât, dans la position rétractée de libération de l'élément de rigidification (16, 18) de manière à libérer dudit support une longueur libre de la portion flexible (15) afin d'autoriser une flexion de la portion flexible (15) le long de la longueur libre.

2. Système selon la revendication 1, dans lequel l'élément de rigidification est une gaine rigide (16) montée coulissante le long de la conduite (7, 8, 9) entre la position allongée de rigidification dans laquelle la gaine rigide (16) enveloppe la portion flexible (15) et la position rétractée de libération dans laquelle la gaine rigide (16) enveloppe la portion rigide (14).

3. Système selon la revendication 1, dans lequel l'élément de rigidification est une tige rigide (18) montée coulissante sur la première portion rigide (14) et présentant au moins un arceau (20) monté coulissant autour de la portion flexible (15).

4. Système selon l'une quelconque des revendications 1 à 3, dans lequel l'élément de rigidification comporte une extrémité évasée (37).

5. Système selon l'une quelconque des revendications 1 à 4, comportant un dispositif d'actionnement de l'élément de rigidification (16, 18) apte à déplacer de l'élément de rigidification (16, 18) entre sa position allongée de rigidification et sa position rétractée de libération.

6. Système selon la revendication 5, dans lequel le dispositif d'actionnement de l'élément de rigidification (16, 18) comporte un vérin (25) présentant une première extrémité solidaire de la portion rigide et une seconde extrémité solidaire de l'élément de rigidification (16, 18).

7. Système selon la revendication 5, dans lequel le dispositif d'actionnement de l'élément de rigidification (16, 18) comporte une tige filetée (26), qui coopère, d'une part, avec la portion rigide (14) via une liaison pivot et, d'autre part, avec un alésage fileté d'un élément (29) solidaire de l'élément de rigidification (16, 18) et un moteur entraînant en rotation la tige filetée (26).

8. Système selon la revendication 5, dans lequel le dispositif d'actionnement de l'élément de rigidification (16, 18) est un dispositif de levage à câble.

9. Système selon l'une quelconque des revendications 1 à 8, dans lequel la conduite (7, 8, 9) est raccordée à la ligne de transfert par l'intermédiaire d'un raccord flexible coudé (21).

10. Système selon l'une quelconque des revendications 1 à 8, dans lequel la conduite (7, 8, 9) est raccordée à la ligne de transfert par l'intermédiaire d'au moins un joint tournant (38, 38, 38b, 38c).

11. Système selon la revendication 9 ou 10, dans lequel la conduite (7, 8, 9) est montée sur le mât (1) par l'intermédiaire d'une articulation (23a, 23b, 23c, 23d) permettant le mouvement de la conduite (7, 8, 9) entre une position escamotée dans laquelle elle s'étend le long du mât (1) et une position déployée.

12. Système selon la revendication 11, comportant un vérin (21) agencé pour déplacer la conduite (7, 8, 9) entre sa position escamotée et sa position déployée.

13. Système selon l'une quelconque des revendications 1 à 12, dans lequel la conduite (7, 8, 9) est équipée d'un dispositif de déconnexion d'urgence (17).

14. Système selon l'une quelconque des revendications 1 à 13, comportant une pluralité de lignes de transfert de fluide (3, 4, 5) s'étendant le long du mât (1) et une pluralité de conduites (7, 8, 9), suspendues à l'extrémité distale du mât (1), chacune desdites conduites (7, 8, 9) étant raccordée à l'une des lignes de transfert de fluide et comportant un élément de raccordement destiné à coopérer avec un manifold de l'installation, une première portion rigide (14), une seconde portion flexible (15) s'étendant successivement depuis ladite ligne de transfert de fluide (3, 4, 5) vers ledit élément de raccordement (10), et un élément de rigidification (16, 18) monté mobile le long de la conduite (7, 8, 9) entre une position allongée de rigidification de la portion flexible (15) et une position rétractée de libération.

15. Système selon la revendication 14, dans lequel le mât est un mât treillis comportant des montants (3, 4, 5) assemblés par des traverses de contreventement (6) et dans lequel les montants (3, 4, 5) sont creux et forment la pluralité de lignes de transfert de fluide.

16. Navire (32) équipé d'un système de transfert selon l'une quelconque des revendications 1 à 15.

17. Procédé de transfert d'un fluide entre un navire (32) selon la revendication 16 et un navire client (33).

## Patentansprüche

1. Transfersystem für eine Flüssigkeit zwischen einem Schiff (32) und einer Einrichtung (33) umfassend:
- einen Maste (1) umfassend einen proximalen Endabschnitt, dazu bestimmt, auf einer Plattform befestigt zu werden, und einen distalen Endabschnitt;
- mindestens eine Flüssigkeitsförderstrecke (3, 4, 5), welche sich entlang des Maste (1) erstreckt; und
- mindestens eine Rohrleitung (7, 8, 9), am distalen Endabschnitt des Masten (1) aufgehängt, welche zum einen mit der Flüssigkeitsförderstrecke (3, 4, 5) verbunden ist und zum anderen mit einem Verbindungselement (10) ausgestattet ist, welches dazu bestimmt ist, mit einem Verteiler der Anlege zusammenzuwirken;
wobei die Rohrleitung (7, 8, 9) umfasst:
- eine ersten starren Abschnitt (14) und eine zweiten flexiblen Abschnitt (15), welche sich aufeinanderfolgend von der Flüssigkeitsförderstrecke (3,4,5) hin zum Verbindungselement (10) erstrecken; und
- ein Versteifungselement (16,18), beweglich entlang der Rohrleitung (7, 8, 9) angebracht zwischen einer ausgezogenen Stellung der Versteifung des flexiblen Abschnittes (15), wobei das Versteifungselement (16, 18) sich entlang des flexiblen Abschnittes (15) erstreckt, und einer zurückgezogenen lösenden Stellung, wobei das Versteifungselement (16, 18) sich entlang des starren Abschnittes (14) erstreckt, **dadurch gekennzeichnet, dass** das Versteifungselement (16, 18)
umfasst
eine Stütze, dazu geeignet, im Verhältnis zum flexiblen Abschnitt (15) entlang des flexiblen Abschnittes (15) zu gleiten, wobei die Stütze in der ausgezogenen Stellung des Versteifungselementes (16, 18) mit einem distalen Bereich des flexiblen Abschnittes (15) zusammenwirkt, um den flexiblen Abschnitt (15) in der Verlängerung des starren Abschnittes (14) auszurichten, und wobei die Stütze mit einem Bereich der Rohrleitung (7, 8, 9), angeordnet zwischen dem distalen Bereich des flexiblen Abschnittes (15) und dem distalen Endabschnitt des Masten, in der zurückgezogenen lösenden Stellung des Versteifungselementes (16,18) zusammenwirkt, so dass von der Stütze eine bewegliche Länge des flexiblen Abschnittes (15) freigegeben wird, um eine Biegung des flexiblen Abschnittes (15) entlang der beweglichen Länge zu ermöglichen.

2. System gemäß Anspruch 1, wobei das Versteifungselement eine starre Ummantelung (16) ist, welche verfahrbar entlang der Rohrleitung (7, 8, 9) zwischen der Horizontallage der Versteifung, wobei die starre Ummantelung (16) den flexiblen Abschnitt (15) umhüllt, und der zurückgezogenen lösenden Stellung, wobei die starre Ummantelung (16) den starren Abschnitt umhüllt, angebracht ist.

3. System gemäß Anspruch 1, wobei das Versteifungselement ein starrer Stift (18) ist, welcher fahrbar auf dem ersten starren Abschnitt (14) angebracht ist und mindestens einen Bügel (20) aufweist, welcher verfahrbar um den beweglichen Abschnitt (15) angebracht ist.

4. System gemäß Anspruch 1 bis 3, wobei das Versteifungselement einen ausgeweiteten Endabschnitt (37) umfasst.

5. System gemäß irgendeinem der Ansprüche 1 bis 4, umfassend eine Betätigungsvorrichtung des Versteifungselementes (16, 18), dazu geeignet, das Versteifungselement (16, 18) zwischen seiner ausgezogenen Lage der Versteifung und seiner zurückgezogenen Stellung zu bewegen.

6. System gemäß Anspruch 5, wobei die Betätigungsvorrichtung des Versteifungselementes einen Heber (25) umfasst, welcher einen ersten, fest mit dem starren Abschnitt verbundenen Endabschnitt, und einen zweiten, fest mit dem Versteifungselement (16, 18) verbundenen Endabschnitt, aufweist.

7. System gemäß Anspruch 5, wobei die Betätigungsvorrichtung der Versteifung (16, 18) eine Gewindestange (26) umfasst, welche zum einem mit dem starren Abschnitt (14) mittels eines Verbindungsgliedes zusammenwirkt und zum anderen mit einer Gewindebohrung eines fest mit dem Versteifungselementes verbunden Elementes und einem Motor, welcher rotierend die Gewindestange (26) antreibt, zusammenwirkt.

8. System gemäß Anspruch 5, wobei die Betätigungsvorrichtung des Versteifungselementes (16, 18) als eine Hebevorrichtung mittels Kabel ausgebildet ist.

9. System gemäß irgendeinem der Ansprüche 1 bis 8, wobei die Rohrleitung (7, 8, 9) mit der Förderstrecke mittels einer flexiblen, rechtwinkeligen Verbindung (21) verbunden ist.

10. System gemäß irgendeinem der Ansprüche 1 bis 8, wobei die Rohrleitung (7, 8, 9) mit der Förderstrecke mittel mindestens einer Drehkuppelung (38, 38, 38b, 38c) verbunden ist.

11. System gemäß Anspruch 9 oder 10, wobei die Rohrleitung (7, 8, 9) an dem Maste (1) mittels einer Gelenkverbindung (23a, 23b, 23c, 23d) befestigt ist, welche die Bewegung der Rohrleitung (7, 8, 9) zwischen einer eingefahrenen Position, in welcher sie entlang des Mastes (1) verläuft, und einer ausgefahrenen Position ermöglicht.

12. System gemäß Anspruch 11, umfassend einen Heber (21), angeordnet, um die Rohrleitung (7, 8, 9) zwischen ihrer eingefahrenen Position und ihrer ausgefahrenen Position zu bewegen.

13. System gemäß einem der Ansprüche 1 bis 12, wobei die Rohrleitung (7, 8, 9) mit einer Notfallentkopplungsvorrichtung (17) ausgestattet ist.

14. System gemäß einem der Ansprüche 1 bis 13, umfassend eine Vielzahl von Flüssigkeitsförderstrecken (3, 4, 5), welche entlang des Mastes (1) verlaufen, und eine Vielzahl von Rohrleitungen (7, 8, 9), aufgehängt am distalen Endabschnitt des Mastes (1), wobei jede der Rohrleitungen (7, 8, 9) mit einer der Flüssigkeitsförderstrecken verbunden ist und ein Verbindungselement umfasst, welches dazu bestimmt ist, mit einem Verteiler der Anlage zusammenzuwirken, wobei ein erster starrer Abschnitt und ein zweiter flexibler Abschnitt (15) sich aufeinanderfolgend von der Flüssigkeitsförderstrecke (3, 4, 5) zu dem Verbindungselement (10) hin erstrecken, und wobei ein Versteifungselement (16, 18) beweglich entlang der Rohrleitung (7, 8, 9) zwischen einer Horizontallage der Versteifung des flexiblen Abschnittes (15) und einer zurückgezogenen lösenden Stellung angebracht ist.

15. System gemäß Anspruch 14, wobei der Mast ein Gittermast ist, umfassend Stützen (3, 4, 5), welches mittels Aussteifungsquerträger (6) verbunden sind, und wobei die Stützen (3, 4,5) hohl sind und die Mehrzahl der Flüssigkeitsförderstrecken bilden.

16. Schiff (32) ausgerüstet mit einem System gemäß einem der Ansprüche 1 bis 15.

17. Verfahren zur Flüssigkeitsbeförderung zwischen einem Schiff gemäß Anspruch 16 und einem Kundenschiff (33).

## Claims

1. A system for transfer of a fluid between a ship (32) and a facility (33) comprising:
- a mast (1) comprising a proximal end which is designed to be secured on a platform (2) of the ship, and a distal end;
- at least one fluid transfer line (3, 4, 5) which extends along the mast (1); and
- at least one duct (7, 8, 9) suspended on the distal end of the mast (1), which is firstly connected to the fluid transfer line (3, 4, 5), and secondly equipped with a connection element (10) which is designed to cooperate with a manifold of the installation;
the system being **characterized in that** the duct (7, 8, 9) comprises:
- a first, rigid portion (14) and a second, flexible portion (15), which extend successively from the fluid transfer line (3, 4, 5) to the connection element (10); and
- a rigidification element (16, 18) which is fitted such as to be mobile along the duct (7, 8, 9), between an elongate portion for rigidification of the flexible portion (15), in which the rigidification element (16, 18) extends along the flexible portion (15), and a retracted position of release, in which the rigidification element (16, 18) extends along the rigid portion (14), the rigidification element (16, 18) comprising a support which can slide relative to the flexible portion (15), along the flexible portion (15), the support cooperating with a distal end of the flexible portion (15) in the elongate position of the rigidification element (16, 18), in order to align the flexible portion (15) in the extension of the rigid portion (14), and the support cooperating with an area of the duct (7, 8, 9), situated between the distal area of the flexible portion (15) and the distal end of the mast, in the retracted position of release of the rigidification element (16, 18), such as to release said support along a free length of the flexible portion (15), in order to permit flexion of the flexible portion (15) along the free length.

2. The system as claimed in claim 1, **characterized in that** the rigidification element is a rigid sheath (16) which is fitted such as to slide along the duct (7, 8, 9), between the elongate rigidification position, in which the rigid sheath (16) envelops the flexible portion (15), and the retracted position of release, in which the rigid sheath (16) envelops the rigid portion (14).

3. The system as claimed in claim 1, **characterized in that** the rigidification element is a rigid rod (18), which is fitted such as to slide on the first rigid portion (14), and has at least one hoop (20) fitted such as to slide around the flexible portion (15).

4. The system as claimed in any one of claims 1 to 3, **characterized in that** the rigidification element comprises a widened end (37).

5. The system as claimed in any one of claims 1 to 4, comprising a device for actuation of the rigidification element (16, 18), which can displace the rigidification element (16, 18) between its elongate rigidification position and its retracted position of release.

6. The system as claimed in claim 5, **characterized in that** the device for actuation of the rigidification element (16, 18) comprises a jack (25) with a first end which is integral with the rigid portion, and a second end which is integral with the rigidification element (16, 18).

7. The system as claimed in claim 5, **characterized in that** the device for actuation of the rigidification element (16, 18) comprises a threaded rod (26), which cooperates firstly with the rigid portion (14), via a pivot connection, and secondly with a threaded bore in an element (29) which is integral with the rigidification element (16, 18) and a motor which rotates the threaded rod (26).

8. The system as claimed in claim 5, **characterized in that** the device for actuation of the rigidification (16, 18) element is a cable hoisting device.

9. The system as claimed in any one of claims 1 to 8, **characterized in that** the duct (7, 8, 9) is connected to the transfer line by means of a bent flexible connection (21).

10. The system as claimed in any one of claims 1 to 8, **characterized in that** the duct (7, 8, 9) is connected to the transfer line by means of at least one revolving joint (38, 38, 38b, 38c).

11. The system as claimed in claim 9 or 10, **characterized in that** the duct (7, 8, 9) is fitted on the mast (1) by means of an articulation (23a, 23b, 23c, 23d), which permits the movement of the duct (7, 8, 9) between a retracted position, in which it extends along the mast (1), and a deployed position.

12. The system as claimed in claim 11, comprising a jack (21) which is designed to displace the duct (7, 8, 9) between its retracted position and its deployed position.

13. The system as claimed in any one of claims 1 to 12, **characterized in that** the duct (7, 8, 9) is equipped with an emergency disconnection device (17).

14. The system as claimed in any one of claims 1 to 13, comprising a plurality of fluid transfer lines (3, 4, 5) which extend along the mast (1) and a plurality of ducts (7, 8,. 9), which are suspended at the distal end of the mast (1), each of said ducts (7, 8, 9) being connected to one of the fluid transfer lines and comprising a connection element which is designed to cooperate with a manifold of the facility, a first, rigid portion (14), a second, flexible portion (15), which extends successively from said fluid transfer line (3, 4, 5) to said connection element (10), and a rigidification element (16, 18) which is fitted such as to be mobile along the duct (7, 8, 9), between an elongate position for rigidification of the flexible portion (15), and a retracted position of release.

15. The system as claimed in claim 14, **characterized in that** the mast is a braced mast comprising uprights (3, 4, 5) which are assembled by counterbracing cross-members (6), and **in that** the uprights (3, 4, 5) are hollow and form the plurality of fluid transfer lines.

16. A ship (32) equipped with a transfer system according to any one of claims 1 to 15.

17. A method for transfer of a fluid between a ship (32) as claimed in claim 16 and a client ship (33).
